# EUROPÄISCHE PATENTSCHRIFT

(11) **EP 0 182 065 B1**
(45) Veröffentlichungstag und Bekanntmachung des Hinweises auf die Patenterteilung: **09.01.1991**
(21) Anmeldenummer: 85112735.7
(22) Anmeldetag: 08.10.1985
(51) Int. Cl.: H01R 13/631

(54) **Steckverbindung für Rückwandverdrahtungen**
Plug-and-socket connection for back plane wirings
Connexion à prise pour raccordements à paroi arrière

(30) Priorität: 12.11.1984 DE 3441327
(43) Veröffentlichungstag der Anmeldung: 28.05.1986
(73) Patentinhaber: SIEMENS AKTIENGESELLSCHAFT, 80333 München (DE)
(72) Erfinder: Glomb, Kurt, Dipl.-Ing. (FH), D-8034 Germering (DE); Niggl, Heinz, Ing. (grad), D-8134 Pöcking (DE); Pelzl, Leo, Dipl.-Ing. (FH), D-8150 Holzkirchen (DE); Zell, Karl, Dipl.-Ing. (FH), D-8134 Niederpöcking (DE)

(56) Entgegenhaltungen:
- EP-A- 0 048 085
- US-A- 3 065 441
- IBM TECHNICAL DISCLOSURE BULLETIN, Band 25, Nr. 7B, Dezember 1982, Seiten 3895-3896, New York, US; B.L. HENLEY et al.: "SLT connector guide for power supply insertion"

## Beschreibung

Die Erfindung betrifft eine Steckverbindung für Rückwandverdrahtungen, bestehend aus einer als einseitig offenes rechtwinkliges Gehäuse ausgebildeten Messerleiste und einer darin einsteckbaren Federleiste.

Da die Federleiste nach dem Einstecken in die Messerleiste kein Spiel aufweisen soll, entsprechen ihre Aussenabmessungen den Innenabmessungen der Messerleiste. Dadurch ergeben sich Probleme beim Einstecken der Federleiste in die Messerleiste, da die Federleiste beim Steckvorgang genau auf die Öffnung der Messerleiste treffen muß. Besonders schwierig gestaltet sich der Steckvorgang bei Steckverbindungen für Rückwandverdrahtungen, bei denen die Federleisten am Ende von Leiterplatten angebracht sind. Hier ist die Steckverbindung in den meisten Fällen nicht mehr einsehbar und für eine zusätzliche manuelle Unterstützung auch nicht mehr erreichbar.

Aufgabe der vorliegenden Erfindung ist es, eine Steckverbindung für Rückwandverdrahtungen der eingangs genannten Art anzugeben, bei welcher der Einsteckvorgang wesentlich erleichtert wird.

Diese Aufgabe wird für eine Steckverbindung der obengenannten Art dadurch gelöst, daß die Längswände der Messerleiste in ihren beiden Endbereichen erhöht sind und mit einer nach ihnen laufenden Schräge versehen sind, und daß die Längskanten der Federleiste in ihren beiden Endbereichen abgeschrägt sind, wobei die Längen der Abschrägungen der Federleiste der Längen der erhöhten Endbereiche der Längswände der Messerleiste entsprechen.

Aufgrund der erhöhten abgeschrägten Endbereiche der Längswände der Messerleiste in Verbindung mit den entsprechenden Abschrägungen der Längskanten der Federleiste wird in den Endbereichen der sogenannte Fangbereich vergrößert. Das bedeutet, es ergibt sich beim Stekken der Federleiste ziemlich schnell eine seitliche Führung an den Enden mit einer vergrößerten Aufnahmebreite. Bei dem danach erfolgenden Eintreten der Federleiste in den eigentlichen Messerleistenkörper während des Steckvorgangs ist dann eine exakte Seitenführung der Federleiste gewährleistet. Diese Seitenführung ist besonders wichtig, da die Federleiste verglichen mit ihrer Länge verhältnismäßig schmal ist. Die erfindungsgemäße Steckverbindung ermöglicht also einen problemlosen Steckvorgang.

Aus der US-A-3 065 441 ist zwar eine zweiteilige Steckverbindung bekannt, jedoch wird hier das mit nicht abgeschrägten Seitenteilen versehen Gehäuse des zu steckenden Teiles nicht in ein einseitig offenes Gehäuse des festen Teiles eingesteckt, sondern es wird über dieses mit den Messerleisten versehen Gehäuse gestülpt. Weiterhin ist aus "IBM Technical Disclosure Bulletin", Band 25, Nr. 7B, Dezember 1982, Seiten 3 895 bis 3 896: "SLT connectorguide for power supply insertion", eine Steckverbindung bekannt, die zusätzliche Einführungen mit Einführungsschrägen aufweist. Diese bekannte Steckverbindung geht aber über die allgemein bekannte Benutzung von Abschrägungen zur Führung von Steckteilen in ihrer Ausführung nicht hinaus. Auch verfügt bei dieser bekannten Steckverbindung der zu stekkende Teil über keinerlei Abschrägungen.

Eine zweckmäßige Weiterbildung der erfindungsgemäßen Steckverbindung ist dadurch gekennzeichnet, daß die Stirnwände der Messerleiste zumindest an einer Seite so hoch wie die erhöhten Endbereiche der Längswände ausgebildet sind. Dadurch ergibt sich eine zusätzliche Führung in Längsrichtung der Federleiste.

Im folgenden wird die Erfindung anhand eines in der Zeichnung dargestellten Ausführungsbeispieles näher erläutert.

Es zeigen
Fig. 1 eine teilweise perspektivische Ansicht einer Messerleiste und
Fig. 2 eine teilweise perspektivische Ansicht einer Federleiste gemäß der vorliegenden Erfindung.

Fig. 1 zeigt ein Ende einer Messerleiste 1 mit Kontaktmessern 5. In der Figur sind von vielen möglichen Kontaktmessern lediglich drei Kontaktmesser 5 dargestellt.

Fig. 2 zeigt eine Draufsicht auf ein Ende einer Federleiste 2 mit den Einstecköffnungen 8 für die Kontaktmesser. Im dargestellten Ausführungsbeispiel ist davon ausgegangen, daß die Messerleiste 1 drei Reihen von Kontaktmessern 5 aufweist, und dementsprechend die Federleiste drei Reihen von Einstecköffnungen 8 für die Kontaktmesser 5. Ebenso denkbar wäre allerdings, daß die erfindungsgemäße Steckverbindung funf oder mehr Reihen von Kontaktmessern 5 aufweist.

Die erhöhten Endbereiche der Längswände 6 der Messerleiste 1 sind in Fig. 1 mit der Bezugsziffer 3 bezeichnet. Diese erhöhten Endbereiche der beiden Längswände weisen nach innenverlaufende Abschrägungen 4 auf. Dementsprechend weisen die Längskanten der Federleiste 2 in ihren jeweiligen Endbereichen Abschrägungen 9 auf. Die Länge der Abschrägungen 9 entspricht der Länge der erhöhten Endbereiche 3 der Längswände 6 der Messerleiste.

Anhand der Figuren ist deutlich zu erkennen, daß beim Steckvorgang zuerst die Abschrägungen 9 der Federleiste 2 auf die erhöhten Endbereiche 3 der Längswände 6 der Messerleiste treffen. Durch die zusätzlichen Abschrägungen an der Federleiste wird der Fangbereich zwischen Messerleiste 1 und Federleiste 2 in den Endbereichen gegenüber den übrigen Bereichen erheblich vergrößert. Es ergibt sich somit eine Vorführung mit einer größeren Toleranz, da die Aufnahmebreite an den Enden vergrößert ist. Dadurch wird das Einführen der Federleiste 2 in die Messerleiste 1 erheblich erleichtert. Beim eigentlichen Eintreten der Federleiste 2 in den eigentlichen Leistenkörper der Messerleiste 1 während des Steckvorgangs ist dann eine exakte Seitenführung der Federleiste 2 innerhalb der Messerleiste 1 gewährleistet.

Eine zusätzliche Führung in Längsrichtung der Federleiste 2 kann dadurch erreicht werden, daß die Stirnwände 7 der Messerleiste 1 zumindest an einer Seite jeweils so hoch wie die erhöhten Endbereiche der Längswände 6 ausgebildet sind.

## Patentansprüche

1. Steckverbindung für Rückwandverdrahtungen, bestehend aus einer als einseitig offenes rechtwinkliges Gehäuse ausgebildeten Messerleiste (1) und einer darin einsteckbaren Federleiste (2), dadurch gekennzeichnet, daß die Längswände (6) der Messerleiste (1) in ihren beiden Endbereichen (3) erhöht sind und mit einer nach innenlaufenden Schräge (4) versehen sind, und daß die Längskanten der Federleiste (2) in ihren beiden Endbereichen (9) abgeschrägt sind, wobei die Längen der Abschrägungen (9) der Federleiste (2) der Längen der erhöhten Endbereiche (3) der Längswände (6) der Messerleiste (1) entsprechen.

2. Steckverbindung nach Anspruch 1, dadurch gekennzeichnet, daß die Stirnwände (7) der Messerleiste (1) zumindest an einer Seite so hoch wie die erhöhten Endbereiche (3) der Längswände (6) ausgebildet sind.

## Revendications

1. Connecteur pour des câblages installés sur des parois arrière, constitué par une réglette (1) à couteaux, réalisée sous la forme d'un boîtier rectangulaire ouvert unilatéralement, et par une barrette élastique (2) pouvant être enfichée dans la réglette, caractérisé par le fait que les parois longitudinales (6) de la réglette à couteaux (1) sont surélevées au niveau de leurs deux zones d'extrémité (3) et comportent un biseau (1) tourné vers l'intérieur, et que les bords longitudinaux de la barrette élastique (2) sont biseautés dans leurs deux zones d'extrémité (9), les longueurs des biseaux (9) de la barrette élastique (2) correspondant aux longueurs des zones d'extrémité surélevées (3) des parois longitudinales (6) de la réglette à couteaux (1).

2. Connecteur suivant la revendication 1, caractérisé par le fait qu'au moins d'un côté, les parois frontales (7) de la réglette à couteaux (1) sont réalisées avec une hauteur égale à celle des zones d'extrémité surélevées (3) des parois longitudinales (6).

## Claims

1. Plug-and-socket connection for backplane wirings, consisting of a blade connector (1) constructed as a rectangular housing open at one side, and of a spring clip (2) pluggable into said blade connector, characterized in that two end regions (3) of the longitudinal walls (6) of the blade connector (1) are raised and provided with an inwardly proceeding bevel (4), and in that the two end regions (9) of the longitudinal edges of the spring clip (2) are bevelled, with the lengths of the bevels (9) of the spring clip (2) matching the lengths of the raised end regions (3) of the longitudinal walls (6) of the blade connector (1).

2. Plug-and-socket connection according to Claim 1, characterized in that the end walls (7) of the blade connector (1) are constructed as high as the raised end regions (3) of the longitudinal walls (6) at at least one side.
